# EUROPÄISCHE PATENTSCHRIFT

(11) **EP 3 287 112 B1**
(45) Veröffentlichungstag und Bekanntmachung des Hinweises auf die Patenterteilung: **07.10.2020**
(21) Anmeldenummer: 17186809.4
(22) Anmeldetag: 18.08.2017
(51) Int. Cl.: A61G 13/00, A61H 1/02

(54) **THERAPIELIEGE**
THERAPY COUCH
LIT THÉRAPEUTIQUE

(30) Priorität: 23.08.2016 DE 102016115648
(43) Veröffentlichungstag der Anmeldung: 28.02.2018
(73) Patentinhaber: KMS Kirchensaller Maschinenbau Schaser UG, 74632 Neuenstein (DE)
(72) Erfinder: Schaser, Mathias, 74632 Neuenstein (DE); Hähndel, Gerhard, 74182 Obersulm (DE)
(74) Vertreter: DREISS Patentanwälte PartG mbB

(56) Entgegenhaltungen:
- WO-A1-88/03791
- DE-A1- 10 352 870
- FR-A1- 2 734 153
- GB-A- 817 477

## Beschreibung

Die Erfindung betrifft eine Therapieliege nach dem Oberbegriff des Anspruchs 1.

Therapieliegen sind beispielsweise aus der FR 2 734 153 A1 und der DE 103 52 870 A1 bekannt. Vom Markt her bekannt sind Therapieliegen mit einer Gestelleinrichtung, einem Hüftauflageabschnitt zur Aufnahme eines Hüftbereichs eines Patienten, einem Oberkörperauflageabschnitt zur Aufnahme eines Oberkörpers des Patienten und mindestens einem Abstützelement, das im Bereich des Hüftauflageabschnitts angeordnet ist und gegenüber dem Hüftauflageabschnitt arretierbar oder gegenüber dem Hüftauflageabschnitt unbeweglich ist. Während einer Behandlung legt sich der Patient mit dem Oberkörper auf den Oberkörperauflageabschnitt und mit seiner Hüfte auf den Hüftauflageabschnitt. An dem Abstützelement kann sich der Patient während der Behandlung festhalten und eine Behandlung von Rückenschmerzen kann beispielsweise durch ein Verschwenken des Oberkörperauflageabschnitts vorgenommen werden. Aus dem Stand der Technik ist alternativ auch bekannt, den Hüftauflageabschnitt vom Oberkörperauflageabschnitt weg zu verfahren bzw. zu verschieben. Mit gegenüber dem Hüftauflageabschnitt arretierbar oder gegenüber dem Hüftauflageabschnitt unbeweglich ist dabei vorliegend gemeint, dass das Abstützelement in einer Position, in der es zur Abstützung des Patienten durch diesen greifbar ist, entweder vollständig unbeweglich angebracht ist oder in eine derartige Position bringbar ist und in dieser Position entweder vollständig unbeweglich festlegbar ist oder in dieser Position gegen ein Verschieben oder ein Verschwenken einen Widerstand bietet, wobei dieser Widerstand ausreichend ist, um den Oberkörperauflageabschnitt durch Abstützung an dem Abstützelement gegenüber dem Hüftauflageabschnitt zu bewegen, wenn der Patient auf Oberkörperauflageabschnitt und Hüftauflageabschnitt aufliegt.
Aufgabe der vorliegenden Erfindung ist es, eine Therapieliege bereitzustellen, die konstruktiv einfach gestaltet und dadurch kostengünstig herstellbar ist und die in vorteilhafter Weise für die Extension bzw. Traktion der menschlichen Wirbelsäule genutzt werden kann, insbesondere zur Anwendung bei einer spinalen Dekompression oder spinalen Dekompression angewendet werden kann. Bei der spinalen Dekompression werden die Bandscheiben, die zwischen einzelnen Wirbelkörpern angeordnet sind, entlastet bzw. dekromimiert. Die Dekompression sorgt dabei für eine verstärkte Versorgung der Bandscheiben mit Nährstoffen und Flüssigkeit, was sich positiv auf das Wohlbefinden des Patienten auswirkt, insbesondere wenn dieser unter Bandscheibenproblemen leidet.

Die eingangs genannte Aufgabe wird durch eine Therapieliege nach Anspruch 1 gelöst. Die erfindungsgemäße Therapieliege zeichnet sich dadurch aus, dass der Hüftauflageabschnitt in einer Betriebslage der Therapieliege mit der Gestelleinrichtung feststehend verbunden ist und dass der Oberkörperauflageabschnitt gegenüber dem Hüftauflageabschnitt über eine Druckbewegung des Patienten gegen das Abstützelement entlang einer Verschiebeachse durch Körperkraft des Patienten verschiebbar ist. Die erfindungsgemäße Therapieliege ist kostengünstig herstellbar und arbeitet effizient. Vorgesehen ist, dass in einer vorgesehenen Position des Patienten auf der Therapieliege die Verschiebeachse parallel zu einem Abschnitt, vorzugsweise zum überwiegenden Verlauf, der Wirbelsäule des Patienten angeordnet sein kann. Vorzugsweise ist die Verschiebeachse wenigstens in einer Betriebslage der Therapieliege horizontal angeordnet.

Der Hüftauflageabschnitt bietet einen festen Ankerpunkt für die Hüfte des Patienten, während der Oberkörperauflageabschnitt über eine Druckbewegung des Patienten, bei der er sich an dem Abstützelement abdrückt, verschiebbar bzw. bewegbar ist. Durch die Relativbewegung zwischen Hüftauflageabschnitt und Oberkörperauflageabschnitt wird beim Patienten eine Entlastung bzw. Dekompression der Bandscheiben bewirkt. Der Patient kann dann die Druckbewegung beenden, wodurch der verschiebbare Oberkörperauflageabschnitt wieder in seine Ausgangsposition zurückkehrt und die Bandscheiben in ihren Ursprungsbelastungszustand zurückkehren, also wieder komprimiert werden. Dieses Ent- und Belasten kann über einen längeren Zeitraum wiederholt werden, was zu einer erhöhten Versorgung der Bandscheiben mit Nährstoffen führt, was sich vorteilhaft auf das Wohlbefinden des Patienten auswirkt.

Von Vorteil ist, wenn die Therapieliege eine Kraftbegrenzungseinrichtung umfasst, über die das Abstützelement gegenüber dem Hüftauflageabschnitt arretierbar ist. Kraftbegrenzungseinrichtung ist dabei derart ausgebildet, dass sie das Abstützelement in einer Position gegenüber dem Hüftauflageabschnitt festhält bzw. arretiert, bis eine Kraft, die auf das Abstützelement wirkt, eine Kraftgrenze überschreitet. Überschreitet die Kraft, die auf das Abstützelement wirkt, die Kraftgrenze, so bewegt sich das Abstützelement gegenüber dem Hüftauflageabschnitt. Das Abstützelement kann über die Kraftbegrenzungseinrichtung beispielsweise direkt mit dem Hüftauflageabschnitt verbunden sein. Denkbar ist auch, dass das Abstützelement über die Kraftbegrenzungseinrichtung mit der Gestelleinrichtung verbunden ist.

Die Kraftbegrenzungseinrichtung kann beispielsweise einen Druckzylinder, der hydraulisch oder pneumatisch ausgeführt sein kann, umfassen. Denkbar ist auch, dass die Kraftbegrenzungseinrichtung eine Feder umfasst, die mit einer Vorspannkraft ausgebildet ist. Die Feder kann als Druck-, Zug- oder Biegefeder ausgebildet sein.

Von Vorteil ist, wenn die Kraftbegrenzungseinrichtung derart ausgebildet ist, dass bei Überschreiten der Kraftgrenze das Abstützelement vom Oberkörper Auflageabschnitt weg verschiebbar ist.
Von Vorteil ist, wenn das Abstützelement verschwenkbar ist. Vorteilhaft ist insbesondere, wenn das Abstützelement verschwenkbar mit der Kraftbegrenzungseinrichtung verbunden ist.
Die oben beschriebenen Kraftbegrenzungseinrichtungen ermöglichen es, eine Kraft, mit der der Patient den Oberkörperauflageabschnitt vom Hüftauflageabschnitt durch seine Druckbewegung weg bewegt auf eine bestimmte Kraftgrenze zu limitieren. Hierdurch können effizient Überbelastungen von Gelenken, Bändern und Muskeln verhindert werden.

Von Vorteil ist, wenn der Oberkörperauflageabschnitt entlang der Verschiebeachse über eine Vorspanneinrichtung zum Hüftauflageabschnitt hin gespannt ist. Der Oberkörperauflageabschnitt bewegt sich dadurch zuverlässig in seine vorgesehene Ausgangsposition, wenn der Patient keinen Druck über das Abstützelement bzw. die Abstützelemente ausübt. Eine derartige Spannung des Oberkörperauflageabschnitts über eine Vorspanneinrichtung zum Hüftauflageabschnitt hin kann beispielsweise über eine Vorspanneinrichtung realisiert sein, die eine Feder und/oder einen Druckzylinder umfasst.
Vorteilhaft ist, wenn das Abstützelement in verschiedenen Schwenkstellungen arretierbar ist. Damit kann sichergestellt werden, dass das Abstützelement stets in der idealen Position gegenüber dem Oberkörperauflageabschnitt ausgerichtet ist.
Vorteilhaft ist, wenn das Fixiermittel zum Fixieren des Hüftbereiches des Patienten einen Hüftgurt umfasst, der einen Hüftteil zur Umschlingung der Hüfte des Patienten und wenigstens einen Befestigungsabschnitt zur Verbindung des Hüftgurts mit der Gestelleinrichtung und/oder dem Hüftauflageabschnitt und/oder einer anderen gegenüber dem Hüftauflageabschnitt unbeweglichen Komponente der Therapieliege umfasst, vorzugsweise wobei der Befestigungsabschnitt vier Gurtabschnitte umfasst, von denen in einer vorgesehenen Befestigungskonfiguration jeweils zwei der Gurtabschnitte auf einer Körperseite des Patienten angeordnet sind, insbesondere wobei die beiden auf der gleichen Körperseite des Patienten geführten Gurtabschnitte in der vorgesehenen Befestigungskonfiguration über Kreuz verlaufend angeordnet sind. Hierdurch kann die Hüfte des Patienten sicher am Hüftauflageabschnitt befestigt werden. Hierdurch kann der Hüftbereich des Patienten besonders sicher gegenüber dem Hüftauflageabschnitt fixiert werden.

Von Vorteil ist auch, wenn der Oberkörperauflageabschnitt um eine Querachse verschwenkbar ist, wobei die Querachse in einer horizontalen Ebene und orthogonal zu einer vorgesehenen Patientenausrichtung verläuft. Hierdurch kann der Patient beispielsweise in eine sitzende oder halbsitzende Position gebracht werden und anschließend der Oberkörperauflageabschnitt gegenüber dem Hüftauflageabschnitt verschoben werden. Hierdurch lässt sich auf unterschiedliche Anforderungen bei der Be- und Entlastung von Bandscheiben an verschiedenen Stellen des Körpers des Patienten gezielt reagieren. Überdies können durch das Verschenken des Oberkörperauflageabschnitts gezielt Positionen vermieden werden, die dem Patienten Schmerzen bereiten.

Vorteilhaft ist bei dieser Ausführungsform auch, wenn der Oberkörperauflageabschnitt in mindestens zwei zueinander um die Querachse verschwenkt angeordneten Stellen arretierbar ist. Hierbei kann zunächst eine gewünschte Verschwenkstellung des Oberkörperauflageabschnitts eingestellt werden und anschließend der Oberkörperauflageabschnitt gegenüber dem Hüftauflageabschnitt verschoben werden. Der Patient kann sich also zunächst auf die Therapieliege legen, dann kann eine für ihn komfortable Position des Oberkörperauflageabschnitts eingestellt werden und anschließend können die eigentlichen Be- und Entlastungsvorgänge der Bandscheibe eingeleitet werden.

Von Vorteil ist auch, wenn die Verschiebeachse um die Querachse, die in der horizontalen Ebene und orthogonal zu der vorgesehenen Patientenausrichtung verläuft, verschwenkbar ist. Bei dieser Ausführungsform ist also nicht lediglich der Oberkörperauflageabschnitt verschwenkbar, sondern es lässt sich auch die Richtung verschwenken, in der der Oberkörperauflageabschnitt gegenüber dem Hüftauflageabschnitt verschiebbar ist, also die Verschiebeachse.

In einer vorteilhaften Ausführungsform weist die Therapieliege einen Anschlag für den Oberkörperauflageabschnitt auf, der ein Verschwenken des Oberkörperauflageabschnitts um die Querachse unter die horizontale Ebene verhindert. Hiermit wird verhindert, dass unbeabsichtigter Weise der Oberkörperauflageabschnitt in eine negative Schwenkstellung, also unterhalb der horizontalen Ebene verschwenkt wird. Eine solche negative Schwenkstellung, also eine Schwenkstellung, in der der Oberkörper des Patienten quasi herabhängt, wirkt sich unvorteilhaft auf die Bandscheiben aus, da es zu einer ungünstigen Belastung der Bandscheiben durch die Wirbelkörper kommt.

In einer vorteilhaften Ausführungsform der erfindungsgemäßen Therapieliege ist im Bereich des Oberkörperauflageabschnitts ein Fixiermittel zum Fixieren des Oberkörpers des Patienten auf dem Oberkörperauflageabschnitt angeordnet und/oder im Bereich des Hüftauflageabschnitts ein Fixiermittel zum Fixieren des Hüftbereichs des Patienten auf dem Hüftauflageabschnitt angeordnet. Durch die eben beschriebenen Fixiermittel, welche vorteilhafter Weise als Gurte ausgeführt sind, lassen sich die einzelnen Körperteile des Patienten in einfacher Weise auf dem Oberkörperauflageabschnitt bzw. auf dem Hüftauflageabschnitt fixieren. Durch die Fixierung der Hüfte auf dem Hüftauflageabschnitt sowie die Mitnahme des verschiebbaren Oberkörperauflageabschnitts über die Schulterpolster wird die Druckkraft des Patienten in einer Relativbewegung zwischen Oberkörperauflageabschnitt und Hüftauflageabschnitt möglichst direkt auf den Körper bzw. die Körperteile des Patienten übertragen, so dass eine kontrollierte Be- und Entlastung der Bandscheiben stets gewährleistet ist. Zusätzlich oder alternativ zu dem Fixiermittel im Bereich des Hüftauflageabschnitts kann auch ein Fixiermittel im Bereich eines Oberschenkelauflageabschnitts vorgesehen sein. Über die Fixiermittel im Bereich des Oberschenkelauflageabschnitts können die Oberschenkel des Patienten an diesem fixiert werden, was sich positiv auf die Be- und Entlastung der Bandscheiben auswirkt.

In einer erfindungsgemäßen Weiterbildung der Therapieliege ist im Bereich des Oberkörperauflageabschnitts eine Schulterkontakteinrichtung angeordnet. Dabei ist es besonders bevorzugt, wenn die Schulterkontakteinrichtung in verschiedenen Stellungen entlang der vorgesehenen Patientenausrichtung gesehen bezüglich des Oberkörperauflageabschnitts arretierbar ist, wodurch die Schulterkontakteinrichtung an Patienten unterschiedlicher Größe anpassbar ist. Vorteilhaft ist auch wenn die Schulterkontakteinrichtung in verschiedenen Positionen orthogonal zur Patientenausrichtung arretierbar ist. Hierdurch kann die Therapieliege an unterschiedlich breite Patienten angepasst werden. Über die Schulterkontakteinrichtung kann eine Druckkraft, die der Patient, der sich an den Abstützelementen abstützt, in einfacher Weise auf den Oberkörperauflageabschnitt übertragen werden. Die Arretierbarkeit der Schulterkontakteinrichtung in verschiedenen Stellungen entlang der vorgesehenen Patientenausrichtung gewährleistet, dass die Therapieliege auf Patienten unterschiedlicher Größe in einfacher Art und Weise schnell und zuverlässig einstellbar ist. Hierdurch wird es möglich, eine Therapieliege für die Behandlung von Patienten unterschiedlicher Größe zu verwenden.

Gemäß einer weiteren bevorzugten Ausführungsform der erfindungsgemäßen Therapieliege umfasst diese den Oberschenkelauflageabschnitt, wobei dieser um eine zweite Querachse verschwenkbar ist, wobei die zweite Querachse parallel zu der horizontalen Ebene und orthogonal zu der vorgesehenen Patientenausrichtung verläuft. Hierdurch kann die Beinstellung des Patienten genau justiert werden und auf seine jeweiligen Bedürfnisse eingestellt werden. Besonders vorteilhaft ist auch, wenn die erfindungsgemäße Therapieliege einen Unterschenkelauflageabschnitt umfasst, der um eine dritte Querachse verschwenkbar ist, wobei die dritte Querachse parallel zu der horizontalen Ebene und orthogonal zu der vorgesehenen Patientenausrichtung verläuft. Der Unterschenkelauflageabschnitt ist vorteilhafterweise über eine Ausziehführung mit dem Oberschenkelauflageabschnitt verbunden und kann insbesondere über einen Rastmechanismus auf die jeweilige Größe des Patienten angepasst werden. Dies ist vor allem dann vorteilhaft, wenn der Oberschenkelauflageabschnitt in geschwenkter Stellung zum Hüftauflageabschnitt steht. Durch das Einstellen des Unterschenkelauflageabschnitts zum Oberschenkelauflageabschnitt kann der Patient die Unterschenkel und Füße bequem darauf ablegen, um ein Kippen des Beckens und dadurch eine Vorentlastung der Wirbelsäule zu erzielen. Besonders vorteilhaft ist dabei die Kombination eines verschwenkbaren Oberschenkelauflageabschnitts mit dem eben beschriebenen verschwenkbaren Unterschenkelauflageabschnitt. Hierdurch können die Beine in verschwenkter Stellung angewinkelt genau positioniert werden, so dass eine möglichst bequeme und schmerzfreie Stellung für den Patienten während der Behandlung ermöglicht wird.

Alternativ zu den eben beschriebenen Ausführungsformen mit verschwenkbarem Oberschenkelauflageabschnitt bzw. verschwenkbarem Unterschenkelauflageabschnitt ist eine bevorzugte Ausführungsform der Therapieliege, bei der der Hüftauflageabschnitt einstückig mit einem Beinauflageabschnitt ausgeführt ist, wobei der Beinauflageabschnitt den Oberschenkelauflageabschnitt und/oder den Unterschenkelauflageabschnitt umfasst. Eine derartige Therapieliege lässt sich kostengünstig herstellen und weist wenige störanfällige mechanische Einrichtungen auf. Hierdurch wird die Therapieliege nach der eben genannten Ausführungsform besonders robust und kann sehr kostengünstig hergestellt werden bei gleichzeitig immer noch sehr effektiven therapeutischen Einsatzmöglichkeiten. Bevorzugt ist bei den eben beschriebenen Ausführungsformen, wenn die Therapieliege zusammenlegbar ist.

Von Vorteil ist auch, wenn der Oberkörperauflageabschnitt in der Ausgangsposition und vorzugsweise in einer weiteren von der Ausgangsposition verschiedenen Position gegenüber dem Hüftauflageabschnitt vollständig unbeweglich arretierbar ist. Hierdurch kann die Therapieliege in einfacher Weise als eine herkömmliche Massageliege verwendet werden.

Bevorzugt ist auch, wenn die Schulterkontakteinrichtung abnehmbar ausgebildet ist. Dies ist besonders in Kombination mit dem oben genannten arretierbaren Oberkörperauflageabschnitt von Vorteil.

Bevorzugt ist auch, wenn der Hüftauflageabschnitt in verschiedene Stellungen gegenüber der Gestelleinrichtung schwenkbar ist, wobei der Hüftauflageabschnitt in den verschiedenen Stellungen in der Betriebslage der Therapieliege jeweils mit der Gestelleinrichtung feststehend verbunden ist. Der Hüftauflageabschnitt dieser Ausführungsform lässt sich also in die verschiedenen Stellungen schwenken und sich in diesen mit der Gestelleinrichtung feststehend verbinden. Dadurch kann die Hüftstellung des Patienten individuell angepasst werden, um die unterschiedlichen Wirbelsäulenabschnitte noch effektiver und individueller behandeln zu können.

Therapieliege nach dem vorangegangenen Anspruch, dadurch gekennzeichnet, dass der Hüftauflageabschnitt in einer Stellung horizontal verläuft und/oder das der Hüftauflageabschnitt in einer zweiten Stellung um wenigstens 10°, vorzugsweise um wenigstens 15°, insbesondere um wenigstens 20° zur Horizontalen geneigt verläuft, vorzugsweise wobei der Hüftauflageabschnitt in der zweiten Stellung um höchstens 35°, vorzugsweise um höchstens 30°, insbesondere um höchstens 25° zur Horizontalen geneigt verläuft.

Weitere Merkmale, Anwendungsmöglichkeiten und Vorteile der Erfindung ergeben sich aus der nachfolgenden Beschreibung von Ausführungsbeispielen der Erfindung, die anhand der Zeichnungen erläutert werden, wobei die Merkmal sowohl in Alleinstellung als auch in unterschiedlicher Kombination für die Erfindung wichtig sein können, ohne dass hierauf nochmals explizit hingewiesen wird.

Es zeigen:
- Figur 1: eine perspektivische Darstellung einer ersten Ausführungsform der erfindungsgemäßen Therapieliege;
- Figur 2: eine perspektivische Darstellung einer weiteren alternativen Ausführungsform der erfindungsgemäßen Therapieliege mit einem darauf befindlichen Patienten;
- Figur 3: die Therapieliege aus Figur 2 mit dem Patienten aus Figur 2 in einer anderen Konfiguration der Therapieliege und in einer Seitenansicht;
- Figuren 4 bis 13: die Therapieliege aus den Figuren 2 und 3 ohne den Patienten in verschiedenen Konfigurationen; und
- Figur 14: Darstellung einer weiteren alternativen Ausführungsform der erfindungsgemäßen Therapieliege; sowei

Eine Therapieliege trägt in Figur 1 insgesamt das Bezugszeichen 10 und ist in einer perspektivischen Darstellung gezeigt. Die Therapieliege 10 umfasst eine Gestelleinrichtung 12, die aus einer Vielzahl an verschiedenen Streben 14 zusammengesetzt ist. Im Sinne der Erfindung ist auch, wenn die Gestelleinrichtung höhenverstellbar sowie auch mit klappbaren und/oder fahrbaren Stellfüßen ausgeführt ist. In Figur 1 ist die Therapieliege in einer Betriebslage dargestellt. In dieser Betriebslage ist ein Hüftauflageabschnitt 16 mit der Gestelleinrichtung 12 feststehend verbunden. An den Hüftauflageabschnitt 16 angrenzend ist ein Oberkörperauflageabschnitt 18 der Therapieliege 10 angeordnet.

Der Oberkörperauflageabschnitt 18 ist um eine Querachse 20 gegenüber dem Hüftauflageabschnitt 16 verschwenkt. Der Oberkörperauflageabschnitt 18 ist entlang einer Verschiebeachse 22, die über einen Pfeil dargestellt ist, gegenüber dem Hüftauflageabschnitt 16 verschiebbar. Der Oberkörperauflageabschnitt 18 ist dabei derart ausgebildet und gelagert, dass bei einem Verschwenken des Oberkörperauflageabschnitts 18 um die Querachse 20 auch die Verschiebeachse 22 um die Querachse 20 verschwenkt wird.

Im Bereich des Oberkörperauflageabschnitts 18 ist ein erstes Fixiermittel 24 angeordnet. Das erste Fixiermittel 24 ist vorliegend als Gurt 24 ausgebildet. Im Sinne der Erfindung ist jedoch ebenso eine Therapieliege ohne dieses erste Fixiermittel 24. Im Bereich des Hüftauflageabschnitts 16 ist ein zweites Fixiermittel 26 angeordnet, das als ein weiterer Gurt 26 ausgebildet ist.

Im Bereich des Hüftauflageabschnitts 16 sind zwei Abstützelemente 28 angeordnet. Die Abstützelemente 28 sind jeweils gegenüber dem Hüftauflageabschnitt 16 unbeweglich. Im Sinne der Erfindung ist jedoch auch eine Ausgestaltung der Abstützelemente 28, bei der diese gegenüber dem Hüftauflageabschnitt verfahrbar bzw. verschwenkbar sind. Jedoch sind die Abstützelemente bei diesen Ausführungsformen jeweils gegenüber dem Hüftauflageabschnitt arretierbar, also feststellbar.

Der Hüftauflageabschnitt 16 der in Figur 1 gezeigten Ausführungsform der Therapieliege ist einstückig mit einem Beinauflageabschnitt 30 ausgeführt, wobei der Beinauflageabschnitt 30 wiederum einen Oberschenkelauflageabschnitt 32 und einen Unterschenkelauflageabschnitt 34 umfasst. Im Bereich des Oberkörperauflageabschnitts 18 sind zwei Schulterkontakteinrichtungen 36 angeordnet, die jeweils in einem seitlichen oberen Bereich des Oberkörperauflageabschnitts 18 angeordnet sind. Die Schulterkontakteinrichtungen 36 sind vorliegend als schaumstoffummantelte Rollen ausgeführt. Die Schulterkontakteinrichtungen 36 sind orthogonal zur Verschiebeachse 22 jeweils verschwenkbar und in Richtung der Verschiebeachse 22 auch entlang der Erstreckung des Oberkörperauflageabschnitts 18 verschiebbar und entlang verschiedener Stellungen bezüglich des Oberkörperauflageabschnitts 18 über Arretiereinrichtungen 38 jeweils arretierbar. Vorteilhaft ist auch wenn die Schulterkontakteinrichtung 36 in verschiedenen Positionen orthogonal zur Erstreckung des Oberkörperauflageabschnitts 18 in Richtung der Patientenausrichtung arretierbar sind. Hierdurch kann die Therapieliege 10 an unterschiedlich breite Patienten 40 angepasst werden.

Figur 2 zeigt eine alternative Ausführungsform der erfindungsgemäßen Therapieliege 10. In der Darstellung von Figur 2 befindet sich ein Patient 40 in einer vorgesehenen Patientenausrichtung auf der Therapieliege 10. Der Patient 40 ist mit seinem Hüftbereich 42 über die zweiten Fixiermittel 26 am Hüftauflageabschnitt 16 fixiert und der Oberkörper 44 des Patienten 40 ist über die ersten Fixiermittel 24 an dem Oberkörperauflageabschnitt 18 fixiert. Eine Schulterpartie 46 des Patienten 40 kontaktiert jeweils die Schulterkontakteinrichtungen 36 der Therapieliege 10, wobei ein Kopf 48 des Patienten 40 zwischen den beiden Schulterkontakteinrichtungen 36 angeordnet ist. Die Therapieliege 10 in der in Figur 2 gezeigten Ausführungsform unterscheidet sich von der in Figur 1 gezeigten Therapieliege 10 dadurch, dass der Oberschenkelauflageabschnitt 32 separat von dem Hüftauflageabschnitt 16 ausgebildet ist. Des Weiteren ist der Oberschenkelauflageabschnitt 32 um eine zweite Querachse 50 verschwenkbar, insbesondere gegenüber dem Hüftauflageabschnitt 16, verschwenkbar. Der Unterschenkelauflageabschnitt 34 ist in der Ausführungsform gemäß Figur 2 ebenfalls einzeln ausgeführt und gegenüber dem Oberschenkelauflageabschnitt 32 um eine dritte Querachse 52 verschwenkbar und gegenüber dem Oberschenkelauflageabschnitt 32 ausziehbar, wodurch eine Anpassung an die unterschiedliche Größe verschiedener Patienten verbessert wird.

Zusätzlich oder alternativ zu dem Fixiermittel 26 im Bereich des Hüftauflageabschnitts 16 kann auch ein vorliegend nicht gezeigtes Fixiermittel im Bereich des Oberschenkelauflageabschnitts 32 vorgesehen sein. Über derartige Fixiermittel im Bereich des Oberschenkelauflageabschnitts 32 können die Oberschenkel des Patienten 40 an dem Oberschenkelauflageabschnitts 32 fixiert werden, was sich positiv auf die Be- und Entlastung der Bandscheiben auswirkt.
Die in den Figuren 1 und 2 gezeigten Ausführungsformen weisen jeweils einen Anschlag 53 für den Oberkörperauflageabschnitt 18 auf, der ein Verschwenken des Oberkörperauflageabschnitts 18 um die Querachse 20 unter eine horizontale Ebene 54 verhindert
In den weiteren Figuren 3-13 sind nicht in jeder Figur sämtliche Bezugszeichen nochmals wiedergegeben, um eine übersichtliche Darstellung zu gewährleisten.
In Figur 3 ist die Therapieliege aus Figur 2 in einer Seitenansicht gezeigt. In der Seitenansicht von Figur 3 ist gut sichtbar, wie der Oberschenkelauflageabschnitt 32 über einen ersten Verschwenkmechanismus 55, welcher eine mechanische Verstellung 56, die auch als blockierbare Gasfeder ausgebildet sein kann, umfasst, um die zweite Querachse 50 verschwenkt ist. Ebenso ist sichtbar, dass der Unterschenkelauflageabschnitt 34 gegenüber dem Oberschenkelauflageabschnitt 32 über einen zweiten Verschwenkmechanismus 58, der ebenfalls eine mechanische Verstellung 60, die auch als blockierbare Gasfeder ausgebildet sein kann, umfasst, um die dritte Querachse 52 verschwenkt ist. Der Unterschenkelauflageabschnitt 34 kann gegenüber dem Oberschenkelauflageabschnitt 32 auch entlang einer Längsachse 51 ausgezogen werden.

Figuren 4 und 5 zeigen die Therapieliege aus Figuren 2 und 3 in einer weiteren Stellung. In dieser Stellung sind der Oberschenkelauflageabschnitt 32 und der Unterschenkelauflageabschnitt 34 gegenüber dem Hüftauflageabschnitt 16 unverschwenkt bzw. der Oberschenkelauflageabschnitt 32 und der Unterschenkelauflageabschnitt 34 befinden sich in einer Stellung, in der sie mit dem Hüftauflageabschnitt 16 fluchten.

Insbesondere in Figur 5 ist gut erkennbar, dass der Oberkörperauflageabschnitt 18 um die Querachse 20 herum über einen dritten Verschwenkmechanismus 62 verschwenkt ist. Der dritte Verschwenkmechanismus 62 weist eine mechanische Verstellung 64 auf, die auch als blockierbare Gasfeder ausgebildet sein kann. Die Therapieliege 10 aus den Figuren 2 bis 5 ist in den weiteren Figuren 6 bis 13 in weiteren unterschiedlichen Stellungen gezeigt, wobei jeweils der Oberkörperauflageabschnitt 18 sowie der Oberschenkelauflageabschnitt 32 und der Unterschenkelauflageabschnitt 34 in verschiedenen Verschwenkstellungen gezeigt sind.

In Figuren 6 und 7 ist eine Stellung mit leicht angewinkeltem Oberschenkelauflageabschnitt 32 gezeigt, wobei der Unterschenkelauflageabschnitt 34 parallel zum Hüftauflageabschnitt 16 angeordnet ist.

In der Konfiguration gemäß Figuren 8 und 9 ist der Oberschenkelauflageabschnitt 32 im Wesentlichen orthogonal zum Hüftauflageabschnitt 16 und zum Unterschenkelauflageabschnitt 34 verschwenkt.

In der in Figur 10 und 11 gezeigten Konfiguration entspricht die Stellung von Oberschenkelauflageabschnitt 32 und Unterschenkelauflageabschnitt 34 der aus den Figuren 8 und 9. Der Oberkörperauflageabschnitt 18 ist jedoch leicht gegenüber dem Hüftauflageabschnitt 16 verschwenkt entsprechend der Verschwenkstellung, die bereits in Figur 4 gezeigt ist.

In der in Figur 12 gezeigten Stellung sind Oberkörperauflageabschnitt 18, Hüftauflageabschnitt 16, Oberschenkelauflageabschnitt 32 und Unterschenkelauflageabschnitt 34 in der durch eine gestrichelte Linie dargestellten horizontalen Ebene 54 ausgerichtet. Die Querachse 20 verläuft in der horizontalen Ebene 54. Die zweite Querachse 50 und die dritte Querachse 52 verlaufen parallel zu der horizontalen Ebene 54, bzw. in der in Figur 12 gezeigten Stellung auch jeweils in der horizontalen Ebene 54.

In der in Figur 13 gezeigten Stellung entspricht die Stellung des Oberkörperauflageabschnitts 18 der beispielsweise in Figuren 10 und 11 gezeigten und die Stellung des Oberschenkelauflageabschnitts 32 und des Unterschenkelauflageabschnitts 34 der in beispielsweise in Figuren 6 und 7 gezeigten Stellung.

Bei der Nutzung der Therapielage kann eine Stellung des Oberschenkelauflageabschnitts 32 und Unterschenkelauflageabschnitts 34 derart ausgewählt werden, dass der Patient 40 seinen entsprechenden Leiden gemäß bequem gelagert ist. Diese bequeme Lagerung kann auch durch eine entsprechende Einstellung des Oberkörperauflageabschnitts 18 erreicht werden. Zum Durchführen einer Abfolge von Kompression und Dekompression der Bandscheiben des Patienten 40 kann sich der Patient 40 an den Abstützelementen 28 mit seinen Armen abdrücken. Die Abstützelemente 28 bilden also einen festen Ankerpunkt für den Patienten 40. Drückt sich der Patient 40 an den Abstützelementen 28 ab, so wird eine Kraft, die er auf diese ausübt, auf die Schulterkontakteinrichtungen 36 und von dort auf den Oberkörperauflageabschnitt 18 übertragen. Da der Oberkörperauflageabschnitt 18 entlang der Verschiebachse 22 verschiebbar gelagert ist, wird bei der eben beschriebenen Druckbewegung des Patienten der Oberkörperauflageabschnitt 18 entlang der Verschiebeachse 22 verschoben. Der Hüftauflageabschnitt 16 bleibt in jedem Fall stationär.

Insbesondere, wenn der Patient 40 über die zweiten Fixiermittel 26 mit dem Hüftauflageabschnitt 16 verbunden bzw. an diesen fixiert ist, überträgt sich eine Relativbewegung zwischen Oberkörperauflageabschnitt 18 und Hüftauflageabschnitt 16 direkt auf den Körper des Patienten 40. Die Relativbewegung zwischen Oberkörperauflageabschnitt 18 und Hüftauflageabschnitt 16 erfolgt durch Druck des Patienten auf die Schulterkontakteinrichtungen 36, wobei er sich an den Abstützelementen 28 abstützt. Bei der beschriebenen Druckbewegung des Patienten 40 wird also der Oberkörper 44 des Patienten 40 von seinem Hüftbereich 42 wegbewegt, was zu einer Dekompression der Bandscheiben des Patienten 40 führt. Wird der Druck auf die Abstützelemente 28 vom Patienten verringert, so bewegt sich der Oberkörperauflageabschnitt 18 mitsamt dem Oberkörper 44 des Patienten 40 entgegen der Richtung des Pfeils 22 entlang der Verschiebeachse 22 auf den Hüftauflageabschnitt 16 zu, was wiederum zu einer Kompression der Bandscheiben des Patienten 40 führt. Ein Wechsel zwischen Dekompression und Kompression der Bandscheiben des Patienten 40 führt zu einer vermehrten Versorgung der Bandscheiben mit Nährstoffen, was sich positiv auf das Wohlbefinden des Patienten 40 auswirkt und Rückenleiden mindert.

Figur 14 zeigt eine weitere alternative Ausführungsform der Therapieliege 10.

Wie beim Ausführungsbeispiel von Figur 14 dargestellt ist, kann das Fixiermittel 26 zum Fixieren des Hüftbereiches 42 des Patienten 40 einen Hüftgurt 66 umfassen (einzeln in Figur 14 b) gezeigt), der einen Hüftteil 68 zur Umschlingung der Hüfte des Patienten und wenigstens einen Befestigungsabschnitt 70 zur Verbindung des Hüftgurts 66 mit der Gestelleinrichtung 12. Der Befestigungsabschnitt kann jedoch auch zur Verbindung des Hüftgurts 66 mit dem Hüftauflageabschnitt 16 und/oder einer anderen in der Betriebslage der Therapieliege 10 gegenüber dem Hüftauflageabschnitt 16 unbeweglichen Komponente der Therapieliege 10 ausgebildet sein.

Vorzugsweise umfasst der Befestigungsabschnitt 70 vier Gurtabschnitte 70a-d, von denen in einer vorgesehenen Befestigungskonfiguration jeweils zwei der Gurtabschnitte 70a, 70b bzw. 70c, 70d auf einer Körperseite des Patienten 40 angeordnet sind, insbesondere wobei die beiden auf der gleichen Körperseite des Patienten 40 angeordneten Gurtabschnitte 70a, 70b bzw. 70c, 70d in der vorgesehenen Befestigungskonfiguration über Kreuz verlaufend angeordnet sind, wie in Figur 14 c) gezeigt.

Die Therapieliege 10 aus Figur 14 umfasst auch eine Kraftbegrenzungseinrichtung 72, über die das Abstützelement 28 bzw. beide Abstützelemente gegenüber dem Hüftauflageabschnitt 16 arretierbar ist bzw. sind, wobei die Kraftbegrenzungseinrichtung 72 derart ausgebildet, dass sie das Abstützelement 28 in einer Position gegenüber dem Hüftauflageabschnitt 16 hält, bis eine Kraft, die auf das Abstützelement 28 wirkt, eine Kraftgrenze überschreitet. Wird also das Abstützelement 28 mit einer Kraft, die größer als die Kraftgrenze ist, vom Patienten in Figur 14 nach links gedrückt, so bewegt sich das Abstützelement 28 in Figur 14 nach links gegenüber der Gestelleinrichtung 12 bzw. dem Hüftauflageabschnitt 16.
Wie beim Ausführungsbeispiel von Figur 14 dargestellt ist, kann der Oberkörperauflageabschnitt 18 entlang der Verschiebeachse 22 über eine Vorspanneinrichtung 74 zum Hüftauflageabschnitt 16 hin gespannt sein. Vorliegend umfasst die Vorspanneinrichtung 74 eine Feder 76.
Wie beim Ausführungsbeispiel von Figur 14 dargestellt ist, kann der Hüftauflageabschnitt 16 in verschiedene Stellungen gegenüber der Gestelleinrichtung 12 schwenkbar sein. Zwei Stellungen sind in Figur 14 mit den Bezugszeichen 16a und 16b dargestellt. Der Hüftauflageabschnitt 16 ist in beiden Stellungen in der Betriebslage der Therapieliege 10 jeweils mit der Gestelleinrichtung 12 feststehend verbunden.
Der Hüftauflageabschnitt 16 verläuft in der Stellung 16a horizontal. In der zweiten Stellung 16b verläuft der Hüftauflageabschnitt 16 in einer um wenigstens 10°, vorzugsweise um wenigstens 15°, insbesondere um wenigstens 20° zur Horizontalen geneigt, vorzugsweise wobei der Hüftauflageabschnitt 16 in der zweiten Stellung um höchstens 35°, vorzugsweise um höchstens 30°, insbesondere um höchstens 25° zur Horizontalen geneigt verläuft. Der Neigungswinkel trägt in Figur 14 das Bezugszeichen 80 und die Neigung beträgt ca. 45° zur Horizontalen.

## Patentansprüche

1. Therapieliege (10) mit einer Gestelleinrichtung (12), einem Hüftauflageabschnitt (16) zur Aufnahme eines Hüftbereiches (42) eines Patienten (40), einem Oberkörperauflageabschnitt (18) zur Aufnahme eines Oberkörpers des Patienten (40) und mindestens einem Abstützelement (28), das im Bereich des Hüftauflageabschnitts (16) angeordnet ist und gegenüber dem Hüftauflageabschnitt (16) arretierbar oder gegenüber dem Hüftauflageabschnitt (16) unbeweglich ist, **dadurch gekennzeichnet, dass** der Hüftauflageabschnitt (16) in einer Betriebslage der Therapieliege (10) mit der Gestelleinrichtung (12) feststehend verbunden ist, und dass der Oberkörperauflageabschnitt (18) gegenüber dem Hüftauflageabschnitt (16) über eine Druckbewegung des Patienten (40) gegen das Abstützelement (28) entlang einer Verschiebeachse (22) durch Körperkraft des Patienten (40) verschiebbar ist.

2. Therapieliege (10) nach Anspruch 1, **dadurch gekennzeichnet, dass** der Oberkörperauflageabschnitt (18) um eine Querachse (20) verschwenkbar ist, wobei die Querachse (20) in einer horizontalen Ebene (54) und orthogonal zu einer vorgesehenen Patientenausrichtung verläuft.

3. Therapieliege (10) nach Anspruch 2, **dadurch gekennzeichnet, dass** der Oberkörperauflageabschnitt (18) in mindestens zwei zueinander um die Querachse (20) verschwenkt angeordneten Stellungen arretierbar ist.

4. Therapieliege (10) nach einem oder mehreren der vorangegangenen Ansprüche, **dadurch gekennzeichnet, dass** die Verschiebeachse (22) um die Querachse (20), die in der horizontalen Ebene (54) und orthogonal zu der vorgesehenen Patientenausrichtung verläuft, verschwenkbar ist.

5. Therapieliege (10) nach einem oder mehreren der vorangegangenen Ansprüche, **dadurch gekennzeichnet, dass** sie einen Anschlag (53) für den Oberkörperauflageabschnitt (18) aufweist, der ein Verschwenken des Oberköperauflageabschnitts (18) um die Querachse (20) unter die horizontale Ebene (54) verhindert.

6. Therapieliege (10) nach einem oder mehreren der vorangegangenen Ansprüche, **dadurch gekennzeichnet, dass** im Bereich des Oberkörperauflageabschnitt (18) ein Fixiermittel (24) zum Fixieren des Oberköpers (44) des Patienten (40) auf dem Oberkörperauflageabschnitt (18) angeordnet ist und/oder dass im Bereich des Hüftauflageabschnitts (16) ein Fixiermittel (26) zum Fixieren des Hüftbereiches (42) des Patienten (40) auf dem Hüftauflageabschnitt (16) angeordnet ist und/oder dass im Bereich des Oberschenkelauflageabschnitts (32) ein Fixiermittel zum Fixieren der Oberschenkel des Patienten (40) auf dem Oberschenkelauflageabschnitt (32) angeordnet ist.

7. Therapieliege (10) nach einem oder mehreren der vorangegangenen Ansprüche, **dadurch gekennzeichnet, dass** im Bereich des Oberkörperauflageabschnitts (18) eine Schulterkontakteinrichtung (36) angeordnet ist, vorzugsweise wobei die Schulterkontakteinrichtung (36) in verschiedenen Stellungen entlang der vorgesehenen Patientenausrichtung gesehen bezüglich des Oberkörperauflageabschnitts (18) arretierbar ist.

8. Therapieliege (10) nach einem oder mehreren der vorangegangenen Ansprüche, **dadurch gekennzeichnet, dass** ein Oberschenkelauflageabschnitt (32) um eine zweite Querachse (50) verschwenkbar ist, wobei die zweite Querachse (50) parallel zu der horizontalen Ebene (54) und orthogonal zu der vorgesehenen Patientenausrichtung verläuft.

9. Therapieliege (10) nach einem oder mehreren der vorangegangenen Ansprüche, **dadurch gekennzeichnet, dass** ein Unterschenkelauflageabschnitt (34) um eine dritte Querachse (52) verschwenkbar ist, wobei die dritte Querachse (52) parallel zu der horizontalen Ebene (54) und orthogonal zu der vorgesehenen Patientenausrichtung verläuft und/oder wobei der Unterschenkelauflageabschnitt (34) entlang einer Längsachse (51) gegenüber dem Oberschenkelauflageabschnitt (32) ausziehbar ist.

10. Therapieliege (10) nach einem oder mehreren der vorangegangenen Ansprüche 1 bis 7, **dadurch gekennzeichnet, dass** der Hüftauflageabschnitt (16) einstückig mit einem Beinauflageabschnitt (30), der den Oberschenkelauflageabschnitt (32) und/oder den Unterschenkelauflageabschnitt (34) umfasst, ausgeführt ist.

11. Therapieliege (10) nach einem oder mehreren der vorangegangenen Ansprüche, **dadurch gekennzeichnet, dass** die Therapieliege (10) eine Kraftbegrenzungseinrichtung (72) umfasst, über die das Abstützelement (28) gegenüber dem Hüftauflageabschnitt (16) arretierbar ist, wobei die Kraftbegrenzungseinrichtung (72) derart ausgebildet, dass sie das Abstützelement (28) in einer Position gegenüber dem Hüftauflageabschnitt (16) hält, bis eine Kraft, die auf das Abstützelement (28) wirkt, eine Kraftgrenze überschreitet.

12. Therapieliege (10) nach einem oder mehreren der vorangegangenen Ansprüche, **dadurch gekennzeichnet, dass** der Oberkörperauflageabschnitt (18) entlang der Verschiebeachse (22) über eine Vorspanneinrichtung (74) zum Hüftauflageabschnitt (16) hin gespannt ist.

13. Therapieliege (10) nach einem oder mehreren der vorangegangenen Ansprüche, **dadurch gekennzeichnet, dass** das Fixiermittel (26) zum Fixieren des Hüftbereiches (42) des Patienten (40) einen Hüftgurt (66) umfasst, der einen Hüftteil (68) zur Umschlingung der Hüfte des Patienten und wenigstens einen Befestigungsabschnitt (70) zur Verbindung des Hüftgurts (66) mit der Gestelleinrichtung (12) und/oder dem Hüftauflageabschnitt (16) und/oder einer anderen in der Betriebslage der Therapieliege (10) gegenüber dem Hüftauflageabschnitt (16) unbeweglichen Komponente der Therapieliege (10) umfasst, vorzugsweise wobei der Befestigungsabschnitt (70) vier Gurtabschnitte (70a-d) umfasst, von denen in einer vorgesehenen Befestigungskonfiguration jeweils zwei der Gurtabschnitte (70a, 70b bzw. 70c, 70d) auf einer Körperseite des Patienten (40) angeordnet sind, insbesondere wobei die beiden auf der gleichen Körperseite des Patienten (40) angeordneten Gurtabschnitte (70a, 70b bzw. 70c, 70d) in der vorgesehenen Befestigungskonfiguration über Kreuz verlaufend angeordnet sind.

14. Therapieliege (10) nach einem oder mehreren der vorangegangenen Ansprüche, **dadurch gekennzeichnet, dass** der Hüftauflageabschnitt (16) in verschiedene Stellungen gegenüber der Gestelleinrichtung (12) schwenkbar ist, wobei der Hüftauflageabschnitt (16) in den verschiedenen Stellungen in der Betriebslage der Therapieliege (10) jeweils mit der Gestelleinrichtung (12) feststehend verbunden ist.

15. Therapieliege (10) nach dem vorangegangenen Anspruch, **dadurch gekennzeichnet, dass** der Hüftauflageabschnitt (16) in einer Stellung horizontal verläuft und/oder dass der Hüftauflageabschnitt (16) in einer zweiten Stellung um wenigstens 10°, vorzugsweise um wenigstens 15°, insbesondere um wenigstens 20° zur Horizontalen geneigt verläuft, vorzugsweise wobei der Hüftauflageabschnitt (16) in der zweiten Stellung um höchstens 35°, vorzugsweise um höchstens 30°, insbesondere um höchstens 25° zur Horizontalen geneigt verläuft.

## Claims

1. Treatment bed (10) with a frame (12), a hip cushion section (16) for placement of a patient's (40) hip area (42), an upper body cushion section (18) for placement of a patient's (40) upper body, and at least one support element (28) located in the area of the hip cushion section (16) and which can be locked against the hip cushion section (16) or is immobile against the hip cushion section (16), distinguished by the fact that the hip cushion section (16) in the treatment bed's (10) operating state is firmly attached to the frame (12), and that the upper body cushion section (18) opposite the hip cushion section (16) can be pushed along a slide axis (22) by the patient's (40) bodily force when the patient (40) puts pressure on the support element (28).

2. Treatment bed (10) as per claim 1, distinguished by the fact that the upper body cushion section (18) can tilt on a lateral axis (20), whereby the lateral axis (20) runs in a horizontal plane (54) and orthogonally to a specified patient alignment.

3. Treatment bed (10) as per claim 2, distinguished by the fact that the upper body cushion section (18) can be locked in at least two positions tilted toward each other on the lateral axis (20).

4. Treatment bed (10) as per one or more of the preceding claims, distinguished by the fact that the slide axis (22) can tilt on the lateral axis (20) that runs in the horizontal plane (54) and orthogonally to the specified patient alignment.

5. Treatment bed (10) as per one or more of the preceding claims, distinguished by the fact that it has a latch (53) for the upper body cushion section (18) that prevents tilting of the upper body cushion section (18) on the lateral axis (20) below the horizontal plane (54).

6. Treatment bed (10) as per one or more of the preceding claims, distinguished by the fact that there is a fastening device (24) in the area of the upper body cushion section (18) for fastening the upper body (44) of the patient (40) on the upper body cushion section (18), and/or that there is a fastening device (26) in the area of the hip cushion section (16) for fastening the hip area (42) of the patient (40) on the hip cushion section (16), and/or that there is a fastening device in the area of the thigh cushion section (32) for fastening the thighs of the patient (40) on the thigh cushion section (32) .

7. Treatment bed (10) as per one or more of the preceding claims, distinguished by the fact that there is a shoulder contact device (36) in the area of the upper body cushion section (18), preferably in a manner that allows the shoulder contact device (36) to be locked in various positions along the specified patient alignment with regard to the upper body cushion section (18).

8. Treatment bed (10) as per one or more of the preceding claims, distinguished by the fact that a thigh cushion section (32) can tilt on a second lateral axis (50), whereby the second lateral axis (50) runs parallel to the horizontal plane (54) and orthogonally to the specified patient alignment.

9. Treatment bed (10) as per one or more of the preceding claims, distinguished by the fact that a lower leg cushion section (34) can tilt on a third lateral axis (52), whereby the third lateral axis (52) runs parallel to the horizontal plane (54) and orthogonally to the specified patient alignment, and/or whereby the lower leg cushion section (34) can be extended along a longitudinal axis (51) opposite the thigh cushion section (32).

10. Treatment bed (10) as per one or more of the preceding claims 1 to 7, distinguished by the fact that the hip cushion section (16) and a leg cushion section (30), which includes the thigh cushion section (32) and/or the lower leg cushion section (34), form one unit.

11. Treatment bed (10) as per one or more of the preceding claims, distinguished by the fact that the treatment bed (10) has a force limitation device (72) through which the support element (28) can lock against the hip cushion section (16), whereby the force limitation device (72) is designed such that it holds the support element (28) in a position against the hip cushion section (16) until a force exerted on the support element (28) exceeds a force limit.

12. Treatment bed (10) as per one or more of the preceding claims, distinguished by the fact that the upper body cushion section (18) extends along the slide axis (22) via a pre-tension device (74) to the hip cushion section (16) .

13. Treatment bed (10) as per one or more of the preceding claims, distinguished by the fact that the fastening device (26) for fastening the hip area (42) of the patient (40) includes a hip strap (66), which has a hip piece (68) for wrapping around the hip of the patient and at least one fastening section (70) to connect the hip strap (66) to the frame (12) and/or the hip cushion section (16) and/or another immobile treatment bed (10) component opposite the hip cushion section (16) when the treatment bed (10) is in operation mode, whereby the fastening section (70) ideally has four strap sections (70a-d), of which, in a specified fastening configuration, two of the strap sections (70a, 70b or 70c, 70d) are arranged on each side of the patient's (40) body, in particular whereby the two strap sections (70a, 70b or 70c, 70d) on the same side of the patient's body (40) cross over one another in the specified fastening configuration.

14. Treatment bed (10) as per one or more of the preceding claims, distinguished by the fact that the hip cushion section (16) can tilt in various positions against the frame (12), whereby the hip cushion section (16) is firmly attached to the frame in the various positions when the treatment bod (10) is in operation mode.

15. Treatment bed (10) as per the preceding claim, distinguished by the fact that the hip cushion section (16) runs horizontally in one position and/or that the hip cushion section (16), in a second position, runs at a tilt to the horizontal plane of at least 10°, preferably at least 15°, especially at least 20°, whereby the hip cushion section (16) preferably (in the second position) runs at a tilt to the horizontal plane of no more than 35°, preferably no more than 30°, especially no more than 25°.

## Revendications

1. Couchette de thérapie (10) avec un dispositif de châssis (12), une section de support de hanches (16) destinée à recevoir une zone de hanches (42) d'un patient (40), une section de support de partie supérieure de corps (18) destinée à recevoir une partie supérieure de corps du patient (40) et au moins un élément d'appui (28), qui est disposé dans la zone de la section de support de hanches (16) et peut être bloqué par rapport à la section de support de hanches (16) ou est immobile par rapport à la section de support de hanches (16), **caractérisée en ce que** la section de support de hanches (16), dans une position de fonctionnement de la couchette de thérapie (10), est reliée de manière fixe au dispositif de châssis (12), et que la section de support de partie supérieure de corps (18) peut être déplacée par la force corporelle du patient (40) le long d'un axe de déplacement (22) contre l'élément d'appui (28) par rapport à la section de support de hanches (16) par l'intermédiaire d'un mouvement de pression du patient (40).

2. Couchette de thérapie (10) selon la revendication 1, **caractérisée en ce que** la section de support de partie supérieure de corps (18) peut pivoter autour d'un axe transversal (20), dans laquelle l'axe transversal (20) s'étend dans un plan horizontal (54) et perpendiculairement à une orientation prévue du patient.

3. Couchette de thérapie (10) selon la revendication 2, **caractérisée en ce que** la section de support de partie supérieure de corps (18) peut être bloquée dans au moins deux positions disposées de manière pivotée l'une par rapport à l'autre autour de l'axe transversal (20).

4. Couchette de thérapie (10) selon l'une ou plusieurs des revendications précédentes, **caractérisée en ce que** l'axe de déplacement (22) peut pivoter autour de l'axe transversal (20), qui s'étend dans le plan horizontal (54) et perpendiculairement à l'orientation prévue du patient.

5. Couchette de thérapie (10) selon l'une ou plusieurs des revendications précédentes, **caractérisée en ce qu'**elle présente une butée (53) pour la section de support de partie supérieure de corps (18), qui empêche un pivotement de la section de support de partie supérieure de corps (18) autour de l'axe transversal (20) sous le plan horizontal (54).

6. Couchette de thérapie (10) selon l'une ou plusieurs des revendications précédentes, **caractérisée en ce qu'**un moyen de fixation (24) destiné à fixer la partie supérieure de corps (44) du patient (40) sur la section de support de partie supérieure de corps (18) est disposé dans la zone de la section de support de partie supérieure de corps (18) et/ou qu'un moyen de fixation (26) destiné à fixer la zone des hanches (42) du patient (40) sur la section de support de hanches (16) est disposé dans la zone de la section de support de hanches (16) et/ou qu'un moyen de fixation destiné à fixer la cuisse du patient (40) sur la section de support de cuisse (32) est disposé dans la zone de la section de support de cuisse (32).

7. Couchette de thérapie (10) selon l'une ou plusieurs des revendications précédentes, **caractérisée en ce qu'**un dispositif de contact avec les épaules (36) est disposé dans la zone de la section de support de partie supérieure de corps (18), de préférence dans laquelle le dispositif de contact avec les épaules (36) peut être bloqué dans différentes positions par rapport à la section de support de partie supérieure de corps (18) vu le long de l'orientation prévue du patient.

8. Couchette de thérapie (10) selon l'une ou plusieurs des revendications précédentes, **caractérisée en ce qu'**une section de support de cuisse (32) peut pivoter autour d'un deuxième axe transversal (50), dans laquelle le deuxième axe transversal (50) s'étend parallèlement au plan horizontal (54) et perpendiculairement à l'orientation prévue du patient.

9. Couchette de thérapie (10) selon l'une ou plusieurs des revendications précédentes, **caractérisée en ce qu'**une section de support de jambe (34) peut pivoter autour d'un troisième axe transversal (52), dans laquelle le troisième axe transversal (52) s'étend parallèlement au plan horizontal (54) et perpendiculairement à l'orientation prévue du patient et/ou dans laquelle la section de support de jambe (34) peut être déployée par rapport à la section de support de cuisse (32) le long d'un axe longitudinal (51).

10. Couchette de thérapie (10) selon l'une ou plusieurs des revendications précédentes 1 à 7, **caractérisée en ce que** la section de support de hanches (16) est réalisée d'une seule pièce avec une section de support de membre inférieur (30), qui comprend la section de support de cuisse (32) et/ou la section de support de jambe (34).

11. Couchette de thérapie (10) selon l'une ou plusieurs des revendications précédentes, **caractérisée en ce que** la couchette de thérapie (10) comprend un dispositif de limitation de force (72), par l'intermédiaire duquel l'élément d'appui (28) peut être bloqué par rapport à la section de support de hanches (16), dans laquelle le dispositif de limitation de force (72) est réalisé de telle sorte qu'il retient l'élément d'appui (28) dans une position par rapport à la section de support de hanches (16) jusqu'à ce qu'une force, qui agit sur l'élément d'appui (28), dépasse une limite de force.

12. Couchette de thérapie (10) selon l'une ou plusieurs des revendications précédentes, **caractérisée en ce que** la section de support de partie supérieure de corps (18) est tendue le long de l'axe de déplacement (22) par l'intermédiaire d'un dispositif de précontrainte (74) en direction de la section de support de hanches (16).

13. Couchette de thérapie (10) selon l'une ou plusieurs des revendications précédentes, **caractérisée en ce que** le moyen de fixation (26) destiné à fixer la zone de hanches (42) du patient (40) comprend une ceinture de hanches (66), qui entoure une partie des hanches (68) pour enlacer les hanches du patient et au moins une section de fixation (70) destinée à relier la ceinture de hanches (66) au dispositif de châssis (12) et/ou à la section de support de hanches (16) et/ou à un autre composant de la couchette de thérapie (10) immobile par rapport à la section de support de hanches (16) dans la position de fonctionnement de la couchette de thérapie (10), de préférence dans laquelle la section de fixation (70) comprend quatre sections de ceinture (70a-d), dont respectivement deux des sections de ceinture (70a, 70b ou 70c, 70d), dans une configuration de fixation prévue, sont disposées sur un côté du corps du patient (40), en particulier dans laquelle les deux sections de ceinture (70a, 70b ou 70c, 70d) disposées sur le même côté du corps du patient (40) sont disposées de manière à s'étendre en croix dans la configuration de fixation prévue.

14. Couchette de thérapie (10) selon l'une ou plusieurs des revendications précédentes, **caractérisée en ce que** la section de support de hanches (16) peut pivoter par rapport au dispositif de châssis (12) dans différentes positions, dans laquelle la section de support de hanches (16), dans les différentes positions, dans la position de fonctionnement de la couchette de thérapie (10), est reliée de manière fixe respectivement au dispositif de châssis (12).

15. Couchette de thérapie (10) selon la revendication précédente, **caractérisée en ce que** la section de support de hanches (16) s'étend horizontalement dans une position et/ou que la section de support de hanches (16), dans une deuxième position, s'étend de manière inclinée d'au moins 10°, de préférence d'au moins 15°, en particulier d'au moins 20° par rapport à l'horizontale, de préférence dans laquelle la section de support de hanches (16), dans la deuxième position, s'étend de manière inclinée de maximum 35°, de préférence de maximum 30°, en particulier de maximum 25° par rapport à l'horizontale.
